# EUROPÄISCHE PATENTSCHRIFT

(11) **EP 4 438 989 B1**
(45) Veröffentlichungstag und Bekanntmachung des Hinweises auf die Patenterteilung: **08.10.2025**
(21) Anmeldenummer: 24153412.2
(22) Anmeldetag: 23.01.2024
(51) Int. Cl.: F41A 3/40, F41A 3/42

(54) **GEWEHRVERSCHLUSS UND GEWEHR MIT EINEM DERARTIGEN GEWEHRVERSCHLUSS**
GUN BOLT AND GUN WITH SUCH A GUN BOLT
CULASSE DE FUSIL ET FUSIL ÉQUIPÉ D'UNE TELLE CULASSE DE FUSIL

(30) Priorität: 30.03.2023 DE 102023108217
(43) Veröffentlichungstag der Anmeldung: 02.10.2024
(73) Patentinhaber: Blaser Group GmbH, 88316 Isny (DE)
(72) Erfinder: Seidl, Paul, 88260 Argenbühl (DE)
(74) Vertreter: Charrier Rapp & Liebau

(56) Entgegenhaltungen:
- EP-A1- 3 171 118
- AT-B- 397 862
- CH-A- 18 626
- DE-A1- 3 045 831
- DE-U1- 202008 007 767
- DE-U1- 202018 103 307
- US-A- 2 370 189

## Beschreibung

Die Erfindung betrifft einen Gewehrverschluss nach dem Oberbegriff des Anspruchs 1. Die Erfindung betrifft außerdem ein Gewehr mit einem derartigen Gewehrverschluss.

Gewehrverschlüsse enthalten in der Regel einen relativ zu einem Patronenlager bewegbaren und mittels einer Verriegelungseinrichtung in einer geschlossenen Stellung verriegelbaren Verschlusskörper, der an seinem vorderen Ende einen Verschlusskopf zum Abschluss des Patronenlagers nach hinten enthält.

Aus der DE 30 45 831 A1 ist ein Verschluss für eine automatische Feuerwaffe mit einem Verschlusskopf und einer Verriegelungseinrichtung zur Halterung des Verschlusskopfs in einer Verriegelungsstellung bekannt. Die Verriegelungseinrichtung besteht aus zwei in dem Verschlusskopf lose gelagerten Stützklappen, die in dem Verschlusskopf um zwei voneinander beabstandete Querachsen schwenkbar gelagert und durch eine Stützhülse aus einer nach innen geklappten Lösestellung in eine nach außen geschwenkte Verriegelungsstellung bewegbar sind.

Aufgabe der Erfindung ist es, einen Gewehrverschluss und ein Gewehr mit einem derartigen Gewehrverschluss zu schaffen, die eine funktionssichere Bewegung der Verriegelungselemente zwischen der Verriegelungsstellung und der Lösestellung ermöglichen.

Diese Aufgabe wird durch einen Gewehrverschluss mit den Merkmalen des Anspruchs 1 und durch ein Gewehr mit den Merkmalen des Anspruchs 12 gelöst. Zweckmäßige Weiterbildungen und vorteilhafte Ausführungsformen der Erfindung sind Gegenstand der Unteransprüche.

Der erfindungsgemäße Gewehrverschluss enthält einen Verschlussträger, an dem ein Verschlusskopf und eine Verriegelungseinrichtung mit zwei diametral gegenüberliegenden und über ein Steuerelement aus einer Lösestellung in eine Verriegelungsstellung schwenkbaren Verriegelungselementen zur Halterung des Verschlusskopfs in einer Verriegelungsstellung angeordnet sind. Die Verriegelungselemente sind über Lagerzapfen um eine gemeinsame Querachse schwenkbar gelagert und das Steuerelement weist an den Verriegelungselementen zur Anlage gelangende vordere und hintere Stützbereiche zur gesteuerten Zwangsbewegung der Verriegelungselemente sowohl in die Verriegelungsstellung als auch in die Lösestellung auf. Dadurch kann sichergestellt werden, dass die Verriegelungselemente nicht nur ihre Verriegelungsstellung, sondern auch ihre Lösestellung auch ohne Federn oder sonstige aufwändige Rückstellelemente sicher erreichen. Auf diese Weise kann die Funktionssicherheit und Zuverlässigkeit verbessert werden.

In einer besonders zweckmäßigen Ausführungsform sind die Verriegelungselemente halbschalenförmig ausgebildet und über jeweils zwei gegenüberliegende Lagerzapfen in miteinander fluchtenden Querbohrungen zweier zueinander paralleler Halteelemente schwenkbar gelagert. An den vorderen Enden der vorzugsweise als Blechteile ausgeführten plattenförmigen Halteelemente kann der Verschlusskopf gehalten sein.

Die gegenüberliegenden Lagerzapfen der Verriegelungselemente können zweckmäßigerweise halbringförmig ausgebildet sein und die beiden Verriegelungselemente liegen mit ihren gegenüberliegenden Lagerzapfen an einer oberen bzw. unteren Innenwand der miteinander fluchtenden Querbohrungen an. Über zwischen den halbringförmigen Lagerzapfen eingesetzte Stifte können die beiden Verriegelungselemente schwenkbar an den Halteelementen gehalten sein.

Eine sichere Führung der Verriegelungselemente kann dadurch erreicht werden, dass die beiden Verriegelungselemente an ihrer Vorderseite eine nach außen gekrümmte Anlagefläche zur Anlage an einer nach innen gekrümmten Führungsfläche an der Rückseite des Verschlusskopfs aufweisen.

In einer bevorzugten Ausführung weisen die beiden Verriegelungselemente einen gegenüber den Lagerzapfen nach vorne vorstehenden vorderen Teil und einen gegenüber den Lagerzapfen nach hinten ragenden hinteren Teil auf. An der Außenseite des vorderen Teils der Verriegelungselemente sind vorzugsweise nach außen vorstehende Verriegelungsansätze zum Eingriff in eine Ringnut am hinteren Ende einer Verriegelungshülse oder eines Laufs angeordnet. An der Innenseite des vorderen Teils der Verriegelungselemente kann eine schräge vordere Steuerfläche zur Bewegung der Verriegelungselemente in die Verriegelungsstellung und an der Innenseite des hinteren Teils der Verriegelungselemente eine schräge hintere Steuerfläche zur Bewegung der Verriegelungselemente in die Lösestellung vorgesehen sein.

Das vorzugsweise hülsenförmige Steuerelement weist an seinem vorderen Ende einen mit den vorderen Steuerflächen der Verriegelungselemente zusammenwirkenden vorderen Stützbereich zur Bewegung der Verriegelungselemente in die Verriegelungsstellung und einen mit den hinteren Steuerflächen der Verriegelungselemente zusammenwirkenden hinteren Stützbereich zur Bewegung der Verriegelungselemente in die Lösestellung auf.

Die Erfindung betrifft außerdem ein Gewehr mit einem vorstehend beschriebenen Gewehrverschluss.

Weitere Besonderheiten und Vorzüge der Erfindung ergeben sich aus der folgenden Beschreibung eines bevorzugten Ausführungsbeispiels anhand der Zeichnung. Es zeigen:
- **Figur** 1: einen Teil eines Gewehrs mit einem Lauf, einer Verriegelungshülse und einem Gewehrverschluss in einer Seitenansicht;
- **Figur 2**: den in Figur 1 gezeigten Teil eines Gewehrs mit Gewehrverschluss in einer Draufsicht;
- **Figur 3**: den vorderen Teil des in den Figuren 1 und 2 gezeigten Gewehrverschlusses mit ausgeblendeter Verriegelungshülse in einer Seitenansicht;
- **Figur 4**: einen Verschlusskopf des in den Figuren 1 und 2 gezeigten Gewehrverschlusses in einer Perspektivansicht;
- **Figur 5**: eine Schnittansicht entlang der Linie A-A von Figur 1;
- **Figur 6**: eine Schnittansicht entlang der Linie B-B von Figur 2;
- **Figur 7**: den in Figur 4 gezeigten Verschlusskopf in einer Vorderansicht;
- **Figur 8**: den in Figur 4 gezeigten Verschlusskopf in einer Seitenansicht;
- **Figur 9**: eine Schnittansicht entlang der Linie B-B von Figur 7;
- **Figur 10**: eine Schnittansicht entlang der Linie A-A von Figur 7 und
- **Figur 11**: eine Schnittansicht entlang der Linie C-C von Figur 8.

In den Figuren 1 und 2 ist ein Teil eines als Geradezug-Repetiergewehr ausgeführten Gewehrs mit einem Lauf 1, einer Verriegelungshülse 2 und einem hier als Kammerverschluss ausgebildeten und mittels eines Kammerstengels 3 zwischen einer hinteren Öffnungsstellung und einer vorderen Schließstellung relativ zum Lauf 1 bewegbaren Gewehrverschluss 4 in einer Seitenansicht und einer Draufsicht gezeigt. Der auf einem Systemkasten bzw. Verschlussgehäuse 5 verschiebbar geführte Gewehrverschluss 4 enthält einen Verschlussträger 6 mit zwei zueinander parallelen äußeren Führungsschienen 7 und zwei zueinander parallelen inneren plattenförmigen Halteelementen 8, an denen ein in Figur 3 gezeigter Verschlusskopf 9 zum Abschluss eines Patronenlagers nach hinten und eine Verriegelungseinrichtung 10 zur Halterung des Verschlusskopfs 9 in einer Verriegelungsstellung angeordnet sind. An dem Systemkasten bzw. Verschlussgehäuse 5 ist ein in Figur 1 erkennbarer Abzugsmechanismus 11 mit einem Abzugszüngel 12 angeordnet.

Wie besonders aus Figur 3 hervorgeht, wird der Verschlusskopf 9 durch die vorderen Enden der vorzugsweise als Blechteile ausgeführten plattenförmigen Halteelemente 8 gehalten. Hierzu weisen die plattenförmigen Halteelemente 8 an ihren vorderen Enden jeweils eine kopfförmige Erweiterung 13 zum formschlüssigen Eingriff in entsprechend ausgebildete, diametral gegenüberliegende Ausnehmungen 14 am Verschlusskopfs 9 auf.

Die Verriegelungseinrichtung 10 besteht bei dem gezeigten Ausführungsbeispiel aus zwei diametral gegenüberliegenden halbschalenförmigen oberen und unteren Verriegelungselementen 15, die zwischen den beiden plattenförmigen Halteelementen 8 um eine gemeinsame Querachse 16 zwischen einer nach innen geschwenkten Lösestellung und einer nach außen geschwenkten Verriegelungsstellung schwenkbar sind.

Der in Figur 4 in einer Perspektivansicht dargestellte Verschlusskopf 9 enthält einen im Wesentlichen zylindrischen Grundkörper 17, der an seiner Vorderseite einen zu einer Längsachse des Grundkörpers 17 rechtwinkligen Stoßboden 18 und an seiner Rückseite eine in den Figuren 3 und 5 erkennbare, nach innen gewölbte Führungsfläche 19 für die Führung der schwenkbaren Verriegelungselemente 15 enthält. An der Außenseite des zylindrischen Grundkörpers 16 sind die beiden gegenüberliegenden Ausnehmungen 14 für den formschlüssigen Eingriff der vorderen Enden 13 der beiden plattenförmigen Halteelemente 8 angeordnet. Der Verschlusskopf 9 enthält außerdem eine den Stoßboden 18 ringförmig umschließende Umrandung 20, die bei der gezeigten Ausführung durch zwei an der Vorderseite des Grundkörpers 17 lösbar angeordnete halbringförmige Umrandungsteile 21 und 22 gebildet wird.

Wie aus den Figuren 3 und 5 hervorgeht, sind die beiden diametral gegenüberliegenden oberen und unteren halbschalenförmigen Verriegelungselemente 15 in miteinander fluchtenden Querbohrungen 23 der beiden plattenförmigen Halteelemente 8 um die gemeinsame Querachse 16 schwenkbar gelagert. Hierzu weisen die beiden Verriegelungselemente 15 an ihrer Außenseite zwei diametral gegenüberliegende Abflachungen 24 mit nach außen vorstehenden halb ringförmigen Lagerzapfen 25 auf. Das obere Verriegelungselement 15 liegt mit seinen beiden diametral gegenüberliegenden Lagerzapfen 25 an der oberen Innenwand der beiden miteinander fluchtenden Querbohrungen 23 an, während das untere Verriegelungselement 15 mit seinen beiden diametral gegenüberliegenden Lagerzapfen 25 an der unteren Innenwand der beiden miteinander fluchtenden Querbohrungen 23 anliegt. Über die zwischen den Lagerzapfen 25 eingesetzte Stifte 26 werden die Verriegelungselemente 15 an den beiden plattenförmigen Halteelementen 8 schwenkbar gehalten.

In den Figuren 5 und 6 ist erkennbar, dass die halbschalenförmigen Verriegelungselemente 15 einen gegenüber den Lagerzapfen 25 nach vorne vorstehenden vorderen Teil 27 und einen gegenüber den Lagerzapfen 25 nach hinten ragenden hinteren Teil 28 aufweisen. An der Vorderseite ihres gegenüber den Lagerzapfen 25 nach vorne vorstehenden vorderen Teils 27 ist eine nach außen gekrümmte Anlagefläche 29 zur Anlage an der hinteren Führungsfläche 19 an der Rückseite des Verschlusskopfs 9 vorgesehen. Die vorderen Anlageflächen 29 der Verriegelungselemente 15 sind so auf die hintere Führungsfläche 19 des Verschlusskopfs 9 abgestimmt, dass die Verriegelungselemente 15 bei ihrer Bewegung zwischen der Lösestellung und der Verriegelungsstellung an der hinteren Führungsfläche 19 der Verschlusskopfs 9 geführt sind.

An der Außenseite des vorderen Teils 27 der Verriegelungselemente 15 sind halb- oder teilringförmige Verriegelungsansätze 30 zum Eingriff in eine in Figur 5 erkennbare innere Ringnut 31 am hinteren Ende der Verriegelungshülse 2 vorgesehen. In der Verriegelungsstellung der Verriegelungselemente 15 greifen die Verriegelungsansätze 30 in die Ringnut 31 formschlüssig ein, während die Verriegelungsansätze 30 in der Lösestellung der Verriegelungselemente 15 so nach innen geschwenkt sind, dass der Gewehrverschluss 4 zur Öffnung nach hinten gezogen werden kann. An der Innenseite des vorderen Teils 27 der Verriegelungselemente 15 sind gemäß Figur 6 eine innere, leicht konische Stützfläche 32 und eine schräge vordere Steuerfläche 33 zur Bewegung der Verriegelungselemente 15 in die Verriegelungsstellung vorgesehen. An der Innenseite des gegenüber den Lagerzapfen 25 nach hinten vorstehenden hinteren Teils 28 der Verriegelungselemente 15 ist eine schräge hintere Steuerfläche 34 zur Bewegung der Verriegelungselemente 15 in die Lösestellung angeordnet.

Zwischen den beiden halbschalenförmigen Verriegelungselementen 15 ist ein mit dem Kammerstengel 3 zur axialen Verschiebung gekoppeltes hülsenförmiges Steuerelement 35 zur Steuerung der Bewegung der Verriegelungselemente 15 zwischen Verriegelungsstellung und der Lösestellung angeordnet. Das hülsenförmige Steuerelement 35 weist an seinem vorderen Ende einen als radiale Erweiterung ausgebildeten vorderen Stützbereich 36 zur Bewegung der Verriegelungselemente 15 in die Verriegelungsstellung und einen nach hinten versetzten rampenförmigen hinteren Stützbereich 37 zur Bewegung der Verriegelungselemente 15 in die Lösestellung auf. Durch eine axiale Verschiebung des hülsenförmigen Steuerelements 35 relativ zu den beiden Verriegelungselementen 15 können somit die Verriegelungselemente 15 nicht nur in die Verriegelungsstellung, sondern auch ohne zusätzliche Federn oder andere separate Rückstellelemente zwangsgesteuert wieder in die Lösestellung bewegt werden. Dadurch kann der Teileaufwand verringert und die Zuverlässigkeit verbessert werden.

Zur axialen Verschiebung des hülsenförmigen Steuerelements 35 ist dieses mit dem Kammerstengel 3 über zwei auch in Figur 2 gezeigte parallele plattenförmige Schubteile 38 derart gekoppelt, dass das Steuerelement 35 durch Drehung des Kammerstengels 3 zwischen einer vorderen Verriegelungsstellung und einer hinteren Entriegelungsstellung verschiebbar ist. Hierzu sind die beiden plattenförmigen Schubteile 38 an ihren vorderen Enden über in Figur 5 gezeigte Stifte 39 mit einem zylindrischen hinteren Ende 40 des Steuerelements 35 verbunden. Wird das Steuerelement 35 aus einer hinteren Entriegelungsstellung nach vorne geschoben, werden die Verriegelungsansätze 30 an dem vorderen Teil 27 der beiden Verriegelungselemente 15 über den vorderen Stützbereich 36 und die schrägen vorderen Steuerflächen 33 radial nach außen gedrückt und über die konische Stützfläche 32 in der Verriegelungsstellung gehalten. Beim Zurückziehen des Steuerelements 35 in die hintere Entriegelungsstellung werden die Verriegelungselemente 15 durch Anlage des hinteren Stützbereichs 37 an den schrägen hinteren Steuerflächen 34 der Verriegelungselemente 15 so geschwenkt, dass die Verriegelungsansätze 30 an dem vorderen Teil 27 der beiden Verriegelungselemente 15 radial nach innen in eine Lösestellung gedrückt werden. Dadurch wird mit relativ wenigen und kostengünstig herstellbaren Teilen ein besonders stabiler und funktionssicherer Gewehrverschluss mit einer sicheren Verriegelung und Entriegelung erreicht. Innerhalb des hülsenförmigen Steuerelements 35 ist ein Schlagbolzen 41 axial verschiebbar geführt.

In den Figuren 7 bis 11 ist der in Figur 4 in einer Perspektivansicht gezeigte Verschlusskopf 9 mit dem im Wesentlichen zylindrischen Grundkörper 17 in verschiedenen Ansichten gezeigt. Wie bereits vorstehend erläutert, weist der Grundkörper 17 an seiner Vorderseite einen zu einer Längsachse des Grundkörpers 17 rechtwinkligen Stoßboden 18 und an seiner Rückseite eine nach innen gewölbte Führungsfläche 19 für die Führung der schwenkbaren Verriegelungselemente 15 auf. In dem Grundkörper 17 ist eine zentrale Durchgangsöffnung 42 für die Führung eines vorderen Endes des Schlagbolzens 41 angeordnet. Radial versetzt zur Durchgangsöffnung 42 sind in dem Grundkörper 17 außerdem zwei zur Vorderseite hin offene Sacklochbohrungen 43 für die Aufnahme mittels Federn beaufschlagter stiftförmiger Patronenauswerfer angeordnet. Der Verschlusskopf 9 enthält außerdem eine den Stoßboden 18 ringförmig umschließende Umrandung 20, die bei der gezeigten Ausführung durch zwei an der Vorderseite des Grundkörpers 17 lösbar angeordnete Umrandungsteile 21 und 22 gebildet wird. Hierzu weist der Grundkörper 17 an seiner Vorderseite eine am Außenumfang umlaufende, in den Figuren 9 und 10 erkennbare Haltenut 44 zum formschlüssigen Eingriff der beiden Umrandungsteile 21 und 22 auf.

Bei der gezeigten Ausführung sind in die an der Außenseite des Grundkörpers 17 umlaufende Haltenut 44 zwei als Halbringe ausgebildete Umrandungsteile 21 und 22 eingesetzt. Die beiden halbringförmigen Umrandungsteile 21 und 22 weisen jeweils eine halbschalenförmige Innenfläche 45 zur Begrenzung eines auf das Kaliber abgestimmten Innendurchmessers auf. Außerdem enthalten die beiden halb ringförmigen Umrandungsteile 21 und 22 an ihrer hinteren Seite eine innere Anlagefläche 46 zur Anlage am Stoßboden 18 und einen hakenförmigen Ansatz 47 zum formschlüssigen Eingriff in die Haltenut 44. Über eine Ringfeder 48 werden die beiden Umrandungsteile 21 und 22 zusammengehalten und in der Haltenut 44 fixiert. Hierzu enthalten die Umrandungsteile 21 und 22 an ihrer Außenseite eine Ringnut 49 zur Aufnahme der die beiden Umrandungsteile 21 und 22 umschließenden Ringfeder 48. Zur verdrehgesicherten Halterung weist die Ringfeder 48 an ihrem beiden Enden gemäß Figur 10 ein nach innen rechtwinklig vorstehendes Endstück 50 zum Eingriff in eine radiale Sacklochbohrung 51 an der Außenseite des Umrandungsteils 21 auf. An dem in Figur 7 linken Umrandungsteil 21 ist ein nach innen ragender klauenförmiger Patronenauszieher 52 zum Herausziehen einer Patronenhülse aus dem Patronenlager angeformt.

An den Innenseiten der Umrandungsteile 21 und 22 sind unterhalb der in Figur 10 gezeigten hakenförmigen Ansätze 47 in Figur 11 erkennbare Positionierelemente 53 zum formschlüssigen Eingriff in entsprechende Gegenelemente 54 an der Außenseite des Grundkörpers 17 angeordnet. Die Positionierelemente 53 sind in dem gezeigten Ausführungsbeispiel als nach innen vorstehende halbrunde Ansätze ausgeführt. Die Gegenelemente 54 sind als halbrunde Vertiefungen an der Außenseite des Grundkörpers 17 ausgebildet. Über die Positionierelemente 53 und die entsprechenden Gegenelemente 54 kann eine definierte und gegen Verdrehung gesicherte Position der Umrandungsteile 21 und 22 vorgegeben werden.

Die zur seitlichen Begrenzung des Stoßbodens 18 dienenden Umrandungsteile 21 und 22 können somit bei einem Kaliberwechsel durch jeweils an das gewünschte Kaliber angepasste weitere Umrandungsteile ersetzt werden. Durch Austausch der Position der beiden Umrandungsteile 21 und 22 kann außerdem die Patronenauswurfrichtung einfach geändert werden. Für einen Kaliberwechsel oder einen Wechsel der Patronenauswurfrichtung müssen nicht komplette Verschlussköpfe bereitgestellt werden. Je nach Kaliber und Patronenauswurfrichtung können vielmehr entsprechend angepasste Verschlussköpfe unter Verwendung eines standardisierten Grundkörpers einfach zusammengestellt und leicht montiert werden. Dadurch können die Kosten für einen Kaliberwechsel oder eine Anpassung der Patronenauswurfrichtung reduziert werden.

### Bezugszeichenliste

- 1: Lauf
- 2: Verriegelungshülse
- 3: Kammerstängel
- 4: Gewehrverschluss
- 5: Systemkasten bzw. Verschlussgehäuse
- 6: Verschlussträger
- 7: Äußere Führungsschiene
- 8: Inneres Halteelement
- 9: Verschlusskopf
- 10: Verriegelungseinrichtung
- 11: Abzugsmechanismus
- 12: Abzugszüngel
- 13: Erweiterung
- 14: Ausnehmung
- 15: Verriegelungselement
- 16: Querachse
- 17: Grundkörper
- 18: Stoßboden
- 19: Führungsfläche
- 20: Umrandung
- 21: Erstes Umrandungsteil
- 22: Zweites Umrandungsteil
- 23: Querbohrung
- 24: Abflachung
- 25: Lagerzapfen
- 26: Stift
- 27: Vorderer Teil des Verriegelungselements
- 28: Hinterer Teil des Verriegelungselements
- 29: Anlagefläche
- 30: Verriegelungsansatz
- 31: Ringnut
- 32: Stützfläche
- 33: Vordere Steuerfläche
- 34: Hintere Steuerfläche
- 35: Steuerelement
- 36: Vorderer Stützbereich
- 37: Hinterer Stützbereich
- 38: Schubteil
- 39: Stift
- 40: Hinteres Ende des Steuerelements
- 41: Schlagbolzen
- 42: Durchgangsöffnung
- 43: Sacklochbohrung
- 44: Haltenut
- 45: Innenfläche
- 46: Innere Anlagefläche
- 47: Hakenförmiger Ansatz
- 48: Ringfeder
- 49: Ringnut
- 50: Endstück
- 51: Sacklochbohrung
- 52: Patronenauszieher
- 53: Positionierelement
- 54: Gegenelement

## Patentansprüche

1. Gewehrverschluss (4) mit einem Verschlussträger (6), an dem ein Verschlusskopf (9) und eine Verriegelungseinrichtung (10) mit zwei diametral gegenüberliegenden und über ein Steuerelement (35) aus einer Lösestellung in eine Verriegelungsstellung schwenkbaren Verriegelungselementen (15) zur Halterung des Verschlusskopfs (9) in einer Verriegelungsstellung angeordnet sind, **dadurch gekennzeichnet, dass** die Verriegelungselemente (15) über Lagerzapfen (25) um eine gemeinsame Querachse (16) schwenkbar gelagert sind und dass das Steuerelement (35) an den Verriegelungselementen (15) zur Anlage gelangende vordere und hintere Stützbereiche (36, 37) zur gesteuerten Zwangsbewegung der Verriegelungselemente (15) sowohl in die Verriegelungsstellung als auch in die Lösestellung enthält.

2. Gewehrverschluss (4) nach Anspruch 1, **dadurch gekennzeichnet, dass** die Verriegelungselemente (15) halbschalenförmig ausgebildet und über jeweils zwei gegenüberliegende Lagerzapfen (25) in miteinander fluchtenden Querbohrungen (23) zweier zueinander paralleler Halteelemente (8) schwenkbar gelagert sind.

3. Gewehrverschluss (4) nach Anspruch 2, **dadurch gekennzeichnet, dass** der Verschlusskopf (9) an den vorderen Enden der zueinander parallelen Halteelemente (8) gehalten ist.

4. Gewehrverschluss (4) nach Anspruch 2 oder 3, **dadurch gekennzeichnet, dass** die gegenüberliegenden Lagerzapfen (25) der Verriegelungselemente (15) halbringförmig ausgebildet sind und die beiden Verriegelungselemente (15) mit ihren gegenüberliegenden Lagerzapfen (25) an einer oberen bzw. unteren Innenwand der miteinander fluchtenden Querbohrungen (23) anliegen.

5. Gewehrverschluss (4) nach Anspruch 4, **dadurch gekennzeichnet, dass** die beiden Verriegelungselemente (15) über zwischen den halbringförmigen Lagerzapfen (25) eingesetzte Stifte (26) an den Halteelementen (8) schwenkbar gehalten sind.

6. Gewehrverschluss (4) nach einem der Ansprüche 1 bis 5, **dadurch gekennzeichnet, dass** die beiden Verriegelungselemente (15) an ihrer Vorderseite eine nach außen gekrümmte Anlagefläche (29) zur Anlage an einer nach innen gekrümmten Führungsfläche (19) an der Rückseite des Verschlusskopfs (9) aufweisen.

7. Gewehrverschluss (4) nach einem der Ansprüche 1 bis 6, **dadurch gekennzeichnet, dass** die beiden Verriegelungselemente (15) einen gegenüber den Lagerzapfen (25) nach vorne vorstehenden vorderen Teil (27) und einen gegenüber den Lagerzapfen (25) nach hinten ragenden hinteren Teil (28) aufweisen.

8. Gewehrverschluss (4) nach Anspruch 7, **dadurch gekennzeichnet, dass** an der Außenseite des vorderen Teils (27) der Verriegelungselemente (15) nach außen vorstehende Verriegelungsansätze (30) zum Eingriff in eine Ringnut (31) am hinteren Ende einer Verriegelungshülse (2) angeordnet sind.

9. Gewehrverschluss (4) nach Anspruch 7 oder 8, **dadurch gekennzeichnet, dass** an der Innenseite des vorderen Teils (27) der Verriegelungselemente (15) eine schräge vordere Steuerfläche (33) zur Bewegung der Verriegelungselemente (15) in die Verriegelungsstellung und an der Innenseite des hinteren Teils (28) der Verriegelungselemente (15) eine schräge hintere Steuerfläche (34) zur Bewegung der Verriegelungselemente (15) in die Lösestellung vorgesehen ist.

10. Gewehrverschluss (4) nach Anspruch 9, **dadurch gekennzeichnet, dass** das Steuerelement (35) an seinem vorderen Ende einen mit den vorderen Steuerflächen (33) der Verriegelungselemente (15) zusammenwirkenden vorderen Stützbereich (36) zur Bewegung der Verriegelungselemente (15) in die Verriegelungsstellung und einen mit den hinteren Steuerflächen (34) der Verriegelungselemente (15) zusammenwirkenden hinteren Stützbereich (37) zur Bewegung der Verriegelungselemente (15) in die Lösestellung enthält.

11. Gewehrverschluss (4) nach einem der Ansprüche 1 bis 10, **dadurch gekennzeichnet, dass** innerhalb des Steuerelements (35) ein Schlagbolzen (41) axial verschiebbar geführt ist.

12. Gewehr mit einem Lauf (1), einer Verriegelungshülse (2) und einem zwischen einer hinteren Öffnungsstellung und einer vorderen Schließstellung bewegbaren Gewehrverschluss (4), **dadurch gekennzeichnet, dass** der Gewehrverschluss (4) nach einem der Ansprüche 1 bis 11 ausgebildet ist.

## Claims

1. Rifle breechblock (4) comprising a breechblock carrier (6) on which a breechblock head (9) and a locking device (10), which has two diametrically opposite locking elements (15) which are pivotable from a release position into a locking position via a control element (35), for holding the breechblock head (9) in a locking position, are arranged, **characterized in that** the locking elements (15) are pivotally mounted about a common transverse axis (16) via bearing pins (25) and **in that** the control element (35) contains front and rear support regions (36, 37) which come into contact with the locking elements (15) for the controlled forced movement of the locking elements (15) both into the locking position and into the release position.

2. Rifle breechblock (4) according to claim 1, **characterized in that** the locking elements (15) are in the shape of a half shell and are pivotally mounted via two opposite bearing pins (25) in mutually aligned transverse bores (23) of two mutually parallel holding elements (8).

3. Rifle breechblock (4) according to claim 2, **characterized in that** the breechblock head (9) is held at the front ends of the mutually parallel holding elements (8).

4. Rifle breechblock (4) according to claim 2 or 3, **characterized in that** the opposite bearing pins (25) of the locking elements (15) are semi-annular and the two locking elements (15) rest with their opposite bearing pins (25) against an upper or lower inner wall of the mutually aligned transverse bores (23).

5. Rifle breechblock (4) according to claim 4, **characterized in that** the two locking elements (15) are pivotally held on the holding elements (8) via pins (26) inserted between the semi-annular bearing pins (25).

6. Rifle breechblock (4) according to any of claims 1 to 5,
**characterized in that** the two locking elements (15) have on their front face an outwardly curved contact surface (29) for contact with an inwardly curved guide surface (19) on the rear face of the breechblock head (9).

7. Rifle breechblock (4) according to any of claims 1 to 6,
**characterized in that** the two locking elements (15) have a front part (27) projecting forward relative to the bearing pins (25) and a rear part (28) projecting to the rear relative to the bearing pins (25).

8. Rifle breechblock (4) according to claim 7, **characterized in that** on the outside of the front part (27) of the locking elements (15) outwardly projecting locking lugs (30) are arranged for engagement in an annular groove (31) at the rear end of a locking sleeve (2).

9. Rifle breechblock (4) according to claim 7 or 8, **characterized in that** on the inside of the front part (27) of the locking elements (15) there is an inclined front control surface (33) for moving the locking elements (15) into the locking position and on the inside of the rear part (28) of the locking elements (15) there is an inclined rear control surface (34) for moving the locking elements (15) into the release position.

10. Rifle breechblock (4) according to claim 9, **characterized in that** the control element (35) contains at its front end a front support region (36), which cooperates with the front control surfaces (33) of the locking elements (15), for moving the locking elements (15) into the locking position and a rear support region (37), which cooperates with the rear control surfaces (34) of the locking elements (15), for moving the locking elements (15) into the release position.

11. Rifle breechblock (4) according to any of claims 1 to 10,
**characterized in that** a firing pin (41) is guided axially displaceably within the control element (35).

12. Rifle with a barrel (1), a locking sleeve (2) and a rifle breechblock (4) which is movable between a rear opening position and a front closing position, **characterized in that** the rifle breechblock (4) is designed according to any of claims 1 to 11

## Revendications

1. Culasse pour fusil (4) comportant un support pour culasse (6) sur lequel sont disposés une tête de culasse (9) et un dispositif de verrouillage (10) comportant deux éléments de verrouillage (15) diamétralement opposés et pouvant pivoter, par l'intermédiaire d'un élément de commande (35), d'une position de libération à une position de verrouillage pour le maintien de la tête de culasse (9) dans une position de verrouillage, **caractérisée en ce que** les éléments de verrouillage (15) sont montés pivotants autour d'un axe transversal (16) commun par l'intermédiaire de tourillons (25) et **en ce que** l'élément de commande (35) contient des zones de soutien avant et arrière (36, 37) venant en appui sur les éléments de verrouillage (15) pour le déplacement forcé et commandé des éléments de verrouillage (15) aussi bien en position de verrouillage qu'en position de libération.

2. Culasse pour fusil (4) selon la revendication 1, **caractérisée en ce que** les éléments de verrouillage (15) sont réalisés en forme de demi-coque et sont montés pivotants par l'intermédiaire de respectivement deux tourillons (25) opposés dans des alésages transversaux (23), en affleurement entre eux, de deux éléments de maintien (8) parallèles entre eux.

3. Culasse pour fusil (4) selon la revendication 2, **caractérisée en ce que** la tête de culasse (9) est maintenue au niveau des extrémités avant des éléments de maintien (8) parallèles entre eux.

4. Culasse pour fusil (4) selon la revendication 2 ou 3,
**caractérisée en ce que** les tourillons (25) opposés des éléments de verrouillage (15) sont réalisés en forme demi-annulaire et les deux éléments de verrouillage (15) s'appuient, par leurs tourillons (25) opposés, sur une paroi intérieure supérieure ou inférieure des alésages transversaux (23) en affleurement entre eux.

5. Culasse pour fusil (4) selon la revendication 4, **caractérisée en ce que** les deux éléments de verrouillage (15) sont maintenus pivotants sur les éléments de maintien (8) par l'intermédiaire de goupilles (26) insérées entre les tourillons (25) en forme de demi-anneaux.

6. Culasse pour fusil (4) selon l'une des revendications 1 à 5,
**caractérisée en ce que** les deux éléments de verrouillage (15) présentent, sur leur côté avant, une surface d'appui (29) incurvée vers l'extérieur pour leur venue en appui sur une surface de guidage (19) incurvée vers l'intérieur sur le côté arrière de la tête de culasse (9).

7. Culasse pour fusil (4) selon l'une des revendications 1 à 6,
**caractérisée en ce que** les deux éléments de verrouillage (15) présentent une partie avant (27) faisant saillie vers l'avant par rapport aux tourillons (25) et une partie arrière (28) faisant saillie vers l'arrière par rapport aux tourillons (25).

8. Culasse pour fusil (4) selon la revendication 7, **caractérisée en ce que** des épaulements de verrouillage (30) faisant saillie vers l'extérieur sont disposés sur le côté extérieur de la partie avant (27) des éléments de verrouillage (15) pour leur mise en prise dans une rainure annulaire (31) à l'extrémité arrière d'une douille de verrouillage (2).

9. Culasse pour fusil (4) selon la revendication 7 ou 8,
**caractérisée en ce qu'une** surface de commande avant (33) inclinée est prévue sur le côté intérieur de la partie avant (27) des éléments de verrouillage (15) pour le déplacement des éléments de verrouillage (15) en position de verrouillage et une surface de commande arrière (34) inclinée est prévue sur le côté intérieur de la partie arrière (28) des éléments de verrouillage (15) pour le déplacement des éléments de verrouillage (15) en position de libération.

10. Culasse pour fusil (4) selon la revendication 9, **caractérisée en ce que** l'élément de commande (35) contient, au niveau de son extrémité avant, une zone de soutien avant (36) coopérant avec les surfaces de commande avant (33) des éléments de verrouillage (15) pour le déplacement des éléments de verrouillage (15) en position de verrouillage et une zone de soutien arrière (37) coopérant avec les surfaces de commande arrière (34) des éléments de verrouillage (15) pour le déplacement des éléments de verrouillage (15) en position de libération.

11. Culasse pour fusil (4) selon l'une des revendications 1 à 10, **caractérisée en ce qu'un** percuteur (41) est guidé de manière à pouvoir être coulissé axialement à l'intérieur de l'élément de commande (35).

12. Fusil comportant un canon (1), une douille de verrouillage (2) et une culasse pour fusil (4) pouvant être déplacée entre une position d'ouverture arrière et une position de fermeture avant, **caractérisé en ce que** la culasse pour fusil (4) est réalisée selon l'une des revendications 1 à 11.
